# DEMANDE DE BREVET EUROPEEN

(11) **EP 4 290 015 A1**
(43) Date de publication de la demande: **13.12.2023**
(21) Numéro de dépôt: 23177049.6
(22) Date de dépôt: 02.06.2023
(51) Int. Cl.: E02B 3/10, E02B 3/16

(54) **SYSTÈME DE BARRAGE ANTI-INONDATION**

(30) Priorité: 07.06.2022 FR 2205457
(71) Demandeur: Flod C&F, 93600 Aulnay-sous-Bois (FR)
(72) Inventeur: LOREAU, François, 75016 Paris (FR)
(74) Mandataire: Nasr, Abdelmottaleb

(57) **Abrégé**

Système de barrage anti-inondation comprenant
- un sac (**10**) de barrage anti-inondation intégrant une paroi (**1**) de fond ayant une face extérieure destinée à être au moins partiellement en contact avec le sol;
une ouverture (**2**) de remplissage en regard de la paroi (**1**) de fond, cette ouverture (**2**) de remplissage étant de surface inférieure à la surface de la paroi (**1**) de fond ;
une première paroi (**3**) latérale reliant la paroi (**1**) de fond et l'ouverture (**2**) de remplissage, cette première paroi (**3**) latérale étant destinée à être tournée vers une zone susceptible d'être inondée, la première paroi (**3**) latérale formant, lorsque le sac (**10**) est déployé, un angle aigu avec la paroi (**1**) de fond;

- une bande (**7**) d'adhérence et d'étanchéité destinée à être disposée entre le sol et la face extérieure de la paroi (**1**) de fond.

## Description

La présente invention a trait généralement aux barrages modulaires de protection contre les inondations et concerne plus particulièrement un système de barrage anti-inondation.

Pour lutter contre les inondations, que celles-ci soient dues à des pluies anormalement abondantes ou à une forte montée du niveau d'une étendue d'eau, on a souvent recours à des barrières se présentant sous la forme de modules ou compartiments assemblées entre eux destinés à faire barrage en cas de crue. Ces modules sont le plus souvent des récipients souples ou rigides imperméables à l'eau remplis de terre ou de sable placés directement sur le sol. Un inconvénient de ces modules est que, sous l'effet des courants d'eau et/ou la montée des eaux, ils glissent et/ou des petits espaces se produisent à leurs bases ou entre les modules. L'eau peut alors passer à travers ces interstices et compromettre la fiabilité du barrage.

L'ancrage au sol ou à une infrastructure installée à demeure (telle qu'une longrine en béton) des modules et/ou le renforcement des liaisons inter-modules nécessitent beaucoup de ressources et de temps.

Un objet de la présente invention est de remédier aux inconvénients précités.

Un autre objet de la présente invention est d'améliorer l'adhérence au sol et l'étanchéité des barrages anti-inondation modulaires.

Un autre objet de la présente invention est de proposer un système de barrage anti-inondation pouvant être aisément et simplement déployé.

Un autre objet de la présente invention est de proposer un barrage anti-inondation simple et aisé à ériger avec une résistance et une étanchéité améliorées.

A cet effet, il est proposé un système de barrage anti-inondation comprenant
- un sac de barrage anti-inondation intégrant
   une paroi de fond ayant une face extérieure destinée à être au moins partiellement en contact avec le sol;
   une ouverture de remplissage en regard de la paroi de fond, cette ouverture de remplissage étant de surface inférieure à la surface de la paroi de fond ;
   une première paroi latérale reliant la paroi de fond et l'ouverture de remplissage, cette première paroi latérale étant destinée à être tournée vers une zone susceptible d'être inondée, la première paroi latérale formant, lorsque le sac est déployé, un angle aigu avec la paroi de fond;
- une bande d'adhérence et d'étanchéité destinée à être disposée entre le sol et la face extérieure de la paroi de fond.

Diverses caractéristiques supplémentaires peuvent être prévues, seules ou en combinaison :
- la bande d'adhérence et d'étanchéité est en caoutchouc ou en élastomère ;
- la bande d'adhérence et d'étanchéité comprend une première face destinée à être dirigée vers le sol, cette première face intégrant au moins une première nervure longitudinale ;
- la bande d'adhérence et d'étanchéité comprend une deuxième face opposée à la première face, cette deuxième face intégrant au moins une deuxième nervure longitudinale ;
- la largeur de la paroi de fond, mesurée suivant un axe sensiblement perpendiculaire à la première paroi latérale, est sensiblement égale à une fois et demi la hauteur du sac mesurée suivant un axe sensiblement perpendiculaire à la paroi de fond ;
- le sac est pourvu d'un raidisseur comprenant une pluralité de tiges assemblées entre eux correspondants à des arêtes du sac ;
- au moins ladite première paroi latérale est réalisée en tissu étanche imputrescible enduit de polyuréthane ou de PVC ;
- la première paroi latérale est courbe ;
- la première paroi latérale est courbe à concavité tournée vers l'extérieur du sac à sa partie centrale reliant la paroi de fond et l'ouverture de remplissage, et à concavité tournée vers l'intérieur du sac à ses bords de part et d'autre de ladite partie centrale de la première paroi latérale ;
- ledit angle aigu est compris entre 45 et 75 degrés, entre 50 et 70 degrés, ou entre 55 et 65 degrés.

D'autres caractéristiques et avantages de l'invention apparaîtront plus clairement et de manière concrète à la lecture de la description ci-après de modes de réalisation, laquelle est faite en référence aux dessins annexés dans lesquels :
la figure [Fig.1] est une vue en perspective d'un système de barrage anti-inondation comprenant un premier sac de barrage anti-inondation et une bande d'adhérence et d'étanchéité selon divers modes de réalisation ;
la figure [Fig.2] illustre schématiquement une bande d'adhérence et d'étanchéité selon divers modes de réalisation ;
la figure [Fig.3] est une vue en perspective d'un raidisseur équipant ledit premier sac de barrage anti-inondation selon divers modes de réalisation ;
la figure [Fig.4] est une vue en perspective d'un système de barrage anti-inondation comprenant un deuxième sac de barrage anti-inondation et une bande d'adhérence et d'étanchéité selon divers modes de réalisation ;
la figure [Fig.5] est une vue en perspective d'un troisième sac de barrage anti-inondation selon divers modes de réalisation ;
la figure [Fig.6] illustre schématiquement un barrage anti-inondation selon divers modes de réalisation.

En se référant à la figure 1, il est affiché un système de barrage anti-inondation comprenant un sac 10 de barrage anti-inondation pour la protection d'une zone terrestre contre les inondations. Par "sac" on entend, ici, un contenant assemblé sur les côtés et le fond et pourvu d'une ouverture à sa partie supérieure.

Le sac 10 de barrage anti-inondation comprend, en effet, une paroi 1 de fond ayant une face extérieure destinée à être au moins partiellement en contact avec le sol, et une ouverture 2 de remplissage en regard (en vis-à-vis ou en face) de la paroi 1 de fond. La surface de l'ouverture 2 de remplissage est inférieure à celle de la paroi 1 de fond.

Une première paroi 3 latérale destinée à être tournée vers une zone susceptible d'être inondée relie la paroi 1 de fond et l'ouverture 2 de remplissage. Cette première paroi 3 latérale correspond au côté du sac 10 destiné à venir en contact avec l'eau. La première paroi **3** latérale forme, lorsque le sac **10** est déployé, un angle aigu avec la paroi **1** de fond. Autrement dit, la première paroi **3** latérale est, lorsque le sac **10** est déployé, inclinée vers l'intérieur du sac **10.** Cet angle est compris entre 45 et 75 degrés, de manière préférée entre 50 et 70 degrés, ou plus préférablement entre 55 et 65 degrés. Dans un mode de réalisation, cet angle est sensiblement égal à 60 degrés ou à 63 degrés.

Une deuxième paroi **4** latérale destinée à être tournée vers la zone à protéger contre les inondations (c.à.d. en direction opposée à la zone susceptible d'être inondée) relie la paroi **1** de fond et l'ouverture **2** de remplissage. La première paroi **3** latérale et la deuxième paroi **4** latérale sont en regard l'une de l'autre. La deuxième paroi **4** latérale forme, lorsque le sac **10** est déployé, un angle aigu ou droit avec la paroi **1** de fond. Dans un mode de réalisation, la première paroi **3** latérale et la deuxième paroi **4** latérale sont d'obliquité opposée. L'ouverture **2** de remplissage est plus petite que la paroi **1** de fond de sorte que la première paroi **3** latérale et la deuxième paroi **4** latérale du sac **10** se rapprochent l'une de l'autre ou convergent en allant de la paroi **1** de fond vers l'ouverture **2** de remplissage.

La paroi **1** de fond et l'ouverture **2** de remplissage sont également reliées par une première et une deuxième paroi **5, 6** de jonction de part et d'autre de la première paroi **3** latérale (ou, de manière équivalente, de la deuxième paroi **4** latérale). La paroi **1** de fond, la première et la deuxième paroi **3, 4** latérale et la première et la deuxième paroi **5, 6** de jonction définissent ensemble un espace intérieur du sac **10** de barrage anti-inondation accessible via l'ouverture **2** de remplissage.

Chacune des deux parois **5, 6** de jonction est destinée à permettre la jonction du sac **10** de barrage anti-inondation à un autre sac **10** similaire qui lui est adjacent. Les deux parois **5, 6** de jonction sont, dans un mode de réalisation, superposables. Dans un autre mode de réalisation, les deux parois **5, 6** de jonction sont, lorsque le sac **10** de barrage anti-inondation est déployé, sensiblement parallèles entre elles et/ou sensiblement perpendiculaires à la paroi 1 de fond.

Lorsqu'il est déployé, le sac **10** a, dans un mode de réalisation illustré par les figures annexées, la forme générale d'un prisme trapézoïdal (c.à.d. à base trapézoïdale ou à section trapézoïdale), les parois **5, 6** de jonction étant de forme sensiblement trapézoïdale. Dans d'autres modes de réalisation, le sac **10** de barrage a la forme générale d'un prisme à base triangulaire tronqué, les parois **5, 6** de jonction ayant la forme d'un triangle tronqué.

Dans certains modes de réalisation, la paroi **1** de fond, l'ouverture **2** de remplissage, la première paroi **3** latérale et/ou la deuxième paroi **4** latérale sont sensiblement rectangulaires. Chacune des parois **5, 6** de jonction opposées a, dans un mode de réalisation, la forme générale d'un trapèze, notamment, isocèle, rectangle ou quelconque.

Le sac **10** de barrage anti-inondation est, avantageusement, fait d'une matière souple de sorte qu'il peut être aplati et/ou plié et reprendre ensuite sa forme d'utilisation, facilitant ainsi son transport vers un site de déploiement. Plus généralement, le sac **10** de barrage anti-inondation est pliable.

Les parois **1**, **3-6** du sac **10** ou au moins la première paroi **3** latérale sont réalisées ou revêtues d'un matériau imperméable aux liquides. Le sac **10** est, de préférence, imperméable à l'eau sur la totalité de ses parois **1, 3-6.** Dans un mode de réalisation, les parois **1, 3-6** du sac **10** ou au moins ladite première paroi **3** latérale sont réalisées
- en tissu étanche imputrescible (du polyester, par exemple) enduit de polyuréthane ou de PVC ;
- en tissu aramide enduit de polyuréthane ou de PVC ; ou, plus généralement,
- en tout tissu présentant une résistance et une étanchéité nécessaire au sac **10.**

Les parois **1, 3-6** du sac **10** sont, dans un mode de réalisation, assemblées par une couture étanche et/ou collées avec une colle étanche. Dans un autre mode de réalisation, le sac **10** est formé d'une seule pièce de tissu. Avantageusement, le sac **10** présente les qualités d'imputrescibilité et d'étanchéité permettant d'assurer sa pérennité.

La largeur de la paroi **1** de fond, mesurée suivant un axe sensiblement perpendiculaire à la première paroi **3** latérale (ou sensiblement parallèle à une paroi **5, 6** de jonction), est entre 1,3 et 1,7, de manière préférée entre 1,4 et 1,6, ou plus préférablement sensiblement 1,5 fois la hauteur du sac **10** mesurée suivant un axe sensiblement perpendiculaire à la paroi **1** de fond. La longueur de la paroi **1** de fond est, dans un mode de réalisation, de 2 mètres. Des sacs **10** avec différentes hauteurs peuvent, bien entendu, être envisagés (par exemple, 0,6m, 0,9m ou 1,2m) avec une épaisseur différente du tissu des parois **1, 3-6** en fonction de la hauteur désirée.

Le système de barrage anti-inondation comprend, en outre, une bande **7** d'adhérence et d'étanchéité destinée à être disposée entre le sol et la face extérieure de la paroi **1** de fond. Dans un mode de réalisation, cette bande **7** d'adhérence et d'étanchéité est destinée à être disposée entre le sol et une partie centrale de la paroi **1** de fond de sorte que cette bande **7** d'adhérence et d'étanchéité s'étend sur la longueur de la paroi **1** de fond sensiblement parallèlement à la première paroi **3** latérale. Dans certains modes de réalisation, la bande **7** d'adhérence et d'étanchéité est fixée à la face extérieure de la paroi **1** de fond, notamment en une partie centrale de celle-ci.

La bande **7** d'adhérence et d'étanchéité est en caoutchouc, en PVC, en élastomère ou analogue. La bande **7** d'adhérence et d'étanchéité est une membrane souple ou, plus généralement, un profil imperméable ayant des propriétés mécaniques et élastiques permettant d'assurer une parfaite étanchéité hydraulique et de supporter des contraintes mécaniques. Par exemple, la bande **7** d'adhérence et d'étanchéité est du type connu sous l'appellation « joint waterstop » ou similaire. La largeur et/ou l'épaisseur de la bande **7** d'adhérence et d'étanchéité sont, dans un mode de réalisation, choisies en fonction des dimensions du sac **10,** par exemple de façon proportionnelle à son volume.

Dans un mode de réalisation illustré par la figure 2, la bande **7** d'adhérence et d'étanchéité comprend une première face **71** intégrant au moins une première nervure **72** (une saillie, une protubérance, un relief, ou un bourrelet) longitudinale (c.à.d. s'étendant dans la direction longitudinale de la bande) destinée à être dirigée vers le sol. La deuxième face **73** opposée à la première face **71** de la bande **7** d'adhérence et d'étanchéité est destinée à être dirigée vers la face extérieure de la paroi **1** du fond du sac **10.** Cette deuxième face **73** comprend au moins une deuxième nervure **74** (une saillie, une protubérance, un relief, ou un bourrelet) longitudinale (c.à.d. s'étendant dans la direction longitudinale de la bande). En alternative, la deuxième face **73** est sensiblement plane.

La bande **7** d'adhérence et d'étanchéité est appliquée contre la face extérieure de la paroi **1** de fond pour venir en appui sur le sol. Pour cela, la paroi **1** de fond est, de préférence, disposée sur une surface plate démunie de végétaux et d'aspérité tels que des cailloux, et/ou des résidus de bois. A cette fin, un simple décapage du terrain est le plus souvent suffisant.

La bande **7** d'adhérence et d'étanchéité se déforment élastiquement sous l'effet du poids du sac **10** rempli par un matériau de remplissage et de la force exercée par l'eau sur la première paroi **3** latérale et assure, ainsi, une étanchéité entre la paroi **1** de fond et le sol en réduisant les fuites d'eau sous le sac **10.** Les nervures **72, 74** améliorent, avantageusement, cette étanchéité. La bande **7** d'adhérence et d'étanchéité permet, avantageusement, de compenser des irrégularités du sol, et d'atteindre ainsi un étanchement fiable.

Grâce à la force exercée par l'eau sur la première paroi **3** latérale, la bande **7** d'adhérence et d'étanchéité est pressée contre le sol, améliorant ainsi l'adhérence au sol et la stabilité du sac **10** à un point d'ancrage. Cette stabilité est favorisée, entre autres, par l'obliquité de la première paroi **3** latérale qui permet d'écraser la bande **7** d'adhérence et d'étanchéité contre le sol sous l'effet de la pression extérieure.

Il en résulte, avantageusement, un effet autobloquant du sac **10** où la pression exercée par l'eau sur la première paroi **3** latérale est transformée en un allié pour améliorer l'adhérence au sol du sac **10** et l'étanchéité entre le sac **10** et le sol. Autrement dit, la force exercée par l'eau sur la première paroi **3** latérale est, avantageusement, exploitée pour renforcer l'étanchéité et l'adhérence au sol du sac **10** par le biais de la bande **7** d'adhérence et d'étanchéité. Cette dernière assure ainsi un point d'ancrage et une parfaite étanchéité entre le sac **10** et le sol. Les nervures **72, 74** permettent, avantageusement, d'améliorer l'adhérence au sol du sac **10.**

La montée des eaux d'inondation améliore encore l'étanchéité et l'adhérence au sol du sac **10.** En agissant comme un barrage-poids, la masse du sac **10** en combinaison avec la pression de l'eau sur la première paroi **3** latérale améliorent l'adhérence et l'étanchéité avec le sol, notamment via la bande **7** d'adhérence et d'étanchéité.

Le sac **10** de barrage anti-inondation est pourvu d'un raidisseur **11** (ou un moyen de rigidification) permettant de le maintenir dans une position sensiblement verticale facilitant son remplissage. Tel que le montre la figure 3, le raidisseur **11** comprend une pluralité de tiges assemblées entre eux correspondants à des arêtes du sac **10.** Dans un mode de réalisation, ces tiges sont des tubes PVC reproduisant le contour de l'ouverture **2** de remplissage et les arêtes qui lui sont liées.

Une fois posé sur le sol préalablement préparé de part et d'autre de la bande **7** d'adhérence et d'étanchéité et pour maintenir la rigidité du sac **10** pendant son remplissage, le raidisseur **11** tient le sac **10** dans sa forme d'utilisation. Des moyens de fixation destinés à recevoir les tiges du raidisseur **11** sont, dans un mode de réalisation, prévus sur les parois, les angles, et/ou les arêtes à l'intérieur et/ou à l'extérieur du sac **10.** Ces moyens de fixation peuvent comprendre tout moyen de fixation approprié, tel que des oeillets de fixation, des clips, des accroches de Velcro^{®} ou des crochets. Le sac **10** peut ensuite être rempli d'un matériau de remplissage, de préférence, disponible naturellement sur le site sur lequel un barrage anti-inondation est à déployer (de la terre, la terre avec petits cailloux, gravats, sable, ou une combinaison de deux ou plus de ceux-ci). Au fur et à mesure du remplissage, le matériau de remplissage est compacté, par exemple, tous les 10 cm en manuel ou hydraulique. Un même raidisseur **11** peut être successivement utilisé pour le remplissage de plusieurs sacs **10.**

Dans un mode de réalisation, des piquets peuvent être envisagés pour stabiliser le sac **10** pendant son remplissage de façon à maintenir la bande **7** d'adhérence et d'étanchéité sensiblement dans une partie centrale de la paroi **1** de fond.

Le sac **10** est, en outre, pourvu d'un couvercle adapté à l'ouverture **2** de remplissage et destiné à empêcher un retrait accidentel du matériau de remplissage, par exemple, par l'eau ou par le vent. Le couvercle est formé ou revêtues d'un matériau imperméable aux liquides. Une fois le sac **10** rempli, le couvercle est disposé en légère pente vers la première paroi **3** latérale. Dans un mode de réalisation, le couvercle est fixé de façon étanche au sac **10** par l'intermédiaire d'attaches auto-agrippantes, telles que du Velcro^{®}.

Dans un autre mode de réalisation, le sac 10 de barrage anti-inondation est, en outre, pourvu de moyens de préhensions tels que des poignées permettant de déplacer ou retirer le sac **10.** Ces moyens de préhension peuvent être prévus dans le raidisseur **11** (notamment dans le cadre délimitant l'ouverture **2** de remplissage) et/ou dans les parois du sac **10** à proximité de l'ouverture **2** de remplissage.

Pour permettre sa fixation de manière étanche à un autre sac **10** similaire adjacent, ses parois **5, 6** de jonction comprennent des moyens de fixation étanche détachables du type une fermeture Velcro^{®} (de préférence, traitée avec un joint silicone) ou une fermeture éclair agencées au moins partiellement le long des bords des parois **5, 6** de jonction, et/ou des joints **8** corde ou, plus généralement, des profilés d'étanchéité en caoutchouc, élastomère ou analogue collés sur les parois **5, 6** de jonction. En alternative ou en combinaison, ces moyens de fixations étanche détachables comprennent des bandes **9** de recouvrement qui s'étendent dans le prolongement des parois **3, 4** latérales et/ou des ceintures, des sangles ou des attaches fixées aux parois **3, 4** latérales. Plus généralement, un ou plusieurs moyens de fixation aptes à relier de manière amovible deux sacs **10** par leurs parois **5, 6** de jonction adjacentes peuvent être envisagés.

Dans un mode de réalisation, l'étanchéité de la jonction entre deux sacs **10** est assurée par des joints en mousse de polyuréthane. Un premier et un deuxième joint **8** corde en mousse de polyuréthane disposés avec un léger décalage l'un par rapport à l'autre sur, respectivement, la première et la deuxième parois **5, 6** de jonction sont destinés à venir en contact avec un joint 8 corde en mousse de polyuréthane prévu sur une paroi **6, 5** de jonction adjacente d'un deuxième sac **10.** Ces joints **8** corde s'étendent, de préférence, sur toute la hauteur du sac **10,** par exemple dans une partie centrale des parois **5, 6** de jonction. En partie basse, les retours de ces joints **8** corde sont croisés et repliés sous le sac **10,** en appui sur le joint waterstop (la bande 7 d'adhérence et d'étanchéité).

Dans certains modes de réalisation illustrés par la figure 4, la première paroi 3 latérale est courbe. La première paroi 3 latérale comprend, dans un mode de réalisation, au moins une partie concave s'étendant du bas vers le haut de ladite première paroi **3** latérale (c.à.d. dans la direction de la hauteur du sac **10).** Par exemple, la première paroi **3** latérale est courbe à concavité tournée vers l'extérieur du sac **10** à sa partie **31** centrale reliant la paroi **1** de fond à l'ouverture **2** de remplissage et à concavité tournée vers l'intérieur du sac **10** à ses bords **32, 33** de part et d'autre de sa partie **31** centrale (c.à.d. à ses bords **32, 33** jouxtant les parois **5, 6** de jonction). Les bords **32, 33** de la première paroi **3** latérale qui relient la paroi **1** de fond et l'ouverture **2** de remplissage font, lorsque le sac **10** est déployé, saillie latéralement en direction sensiblement parallèle à la paroi **1** de fond. Une telle forme de la première paroi **3** latérale permet, avantageusement, de reporter la pression de l'eau sur la partie **31** centrale de sorte à protéger la jonction entre les sacs **10,** dont notamment l'étanchéité.

Dans un mode de réalisation, une forme courbe de la première paroi **3** latérale est obtenue au moyen d'une pluralité de points de couture, d'une ou plusieurs attaches (épingles, agrafes ou broches par exemple), d'une ou plusieurs tiges d'ossature et/ou de parties d'élasticité différentes de la première paroi **3** latérale.

Pour protéger une zone terrestre contre les inondations et/ou pour retenir de l'eau dans une zone susceptible d'être inondée, un barrage **20** anti-inondation peut être construit en joignant dans une direction longitudinale une pluralité des sacs **10** individuels présentés ci-dessus les uns à côté des autres, tel qu'il est illustré par la figure 6. En effet, une fois dépliés, les sacs **10** sont remplis de matériaux de remplissage du site et reliés bout à bout via leurs parois **5, 6** de jonction respectives de façon à former une ligne continue de sacs **10** sur le périmètre délimitant la zone à protéger. Il en résulte, avantageusement, une longueur continue de matériau imperméable à l'eau qui s'étend le long des premières parois **3** latérales et une longueur continue de la bande **7** d'adhérence et d'étanchéité qui s'étend le long des parois **1** de fond en appui direct sur le sol. Dans un mode de réalisation, la bande **7** d'adhérence et d'étanchéité s'étend de manière continue sur tout le périmètre à protéger.

Dans un mode de réalisation, des sacs d'angle peuvent être utilisés pour un barrage polygonale ou, plus généralement, comprenant des angles. Tel que le montre la figure 5, un sac **10** de barrage anti-inondation comprenant des parois **5, 6** de jonction non parallèles peut constituer un sac d'angle. En agençant une pluralité de sacs **10** de barrage anti-inondation l'un à côté de l'autre suivant une ligne courbe, le barrage **20** anti-inondation peut avoir plusieurs formes telles que ovale, circulaire ou sensiblement rectiligne.

L'installation du barrage **20** anti-inondation comprend les étapes suivantes :
- pose de la bande **7** d'adhérence et d'étanchéité sur le sol ;
- pose du sac **10** sur la bande **7** d'adhérence et d'étanchéité ;
- montage du raidisseur **11** sur le sac **10** pour le maintenir dans une position sensiblement verticale facilitant son remplissage ;
- remplissage du sac **10** d'un matériau de remplissage ;
- jonction du sac **10** à un éventuel sac adjacent ;
- retrait du raidisseur **11.**

De préférence, ce procédé d'installation comprend, en outre, une étape préalable de décapage du sol formant le périmètre à décrire par le barrage **20** anti-inondation. Une étape de fixation temporaire (par piquage, par exemple) du sac **10** de part et d'autre de la bande **7** d'adhérence et d'étanchéité pour s'assurer de son maintien en position lors de son remplissage peut également être envisagée.

Le barrage **20** anti-inondation, une fois réalisé, peut-être habillé d'un côté ou des deux côtés avec un écran végétalisé ou par un talutage. Une couleur de revêtement convenable permet au barrage **20** de se fondre dans son environnement. Dans un autre mode de réalisation, un matériau réfléchissant est appliqué sur le barrage **20** anti-inondation à n'importe quelle position appropriée afin d'améliorer sa visibilité dans l'obscurité.

Avantageusement, le barrage **20** anti-inondation est démontable. Chaque sac **10** individuel peut être retiré séparément du site, vidé du matériau de remplissage, et réutilisé ailleurs. Dans un mode de réalisation, le raidisseur **11** peut être utilisé pour manipuler le sac **10** rempli d'un matériau de remplissage, par exemple pour le déplacer ou le vider.

Pour permettre l'accès à une zone délimitée par le barrage **20** anti-inondation (notamment, en période de non crue), un profilé métallique en forme de U est destiné à être ancré au sol de façon étanche entre deux sacs **10** de barrage anti-inondation. Un joint d'étanchéité est prévu entre le profilé métallique et le sol. Un tel profilé métallique est, dans un mode de réalisation, d'une ouverture de 3 mètres de façon à permettre un accès aux véhicules dans le périmètre délimité par le barrage **20** anti-inondation. Un panneau rigidifié, par exemple, en PVC faisant office de porte peut être encastré ou, plus généralement disposé dans l'ouverture du profilé métallique en U.

Avantageusement, le barrage anti-inondation modulaire décrit ci-dessus est simple et aisé à installer, notamment en cas de menace d'inondation. En outre, les modes de réalisation décrits ci-dessus permettent la construction d'un périmètre de protection à l'encontre des inondations à coût raisonnable, étanche, et pérenne.

Bien que le sac **10** de barrage anti-inondation soit décrit ci-dessus relativement à des modes de réalisation et à des variantes, l'homme du métier comprendra que ces modes de réalisation et variantes ne sont pas limitatifs et peuvent être combinés entre eux et/ou avec tout autre mode de réalisation équivalent.

## Revendications

1. Système de barrage anti-inondation comprenant
- un sac **(10)** de barrage anti-inondation intégrant une paroi **(1)** de fond ayant une face extérieure destinée à être au moins partiellement en contact avec le sol;
une ouverture **(2)** de remplissage en regard de la paroi **(1)** de fond, cette ouverture **(2)** de remplissage étant de surface inférieure à la surface de la paroi **(1)** de fond ;
une première paroi **(3)** latérale reliant la paroi **(1)** de fond et l'ouverture **(2)** de remplissage, cette première paroi **(3)** latérale étant destinée à être tournée vers une zone susceptible d'être inondée, la première paroi **(3)** latérale formant, lorsque le sac **(10)** est déployé, un angle aigu avec la paroi **(1)** de fond,
- une bande **(7)** d'adhérence et d'étanchéité destinée à être disposée entre le sol et la face extérieure de la paroi **(1)** de fond.

2. Système selon la revendication précédente, **caractérisé en ce que** la bande **(7)** d'adhérence et d'étanchéité est en caoutchouc ou en élastomère.

3. Système selon la revendication 1 ou 2, **caractérisé en ce que** la bande **(7)** d'adhérence et d'étanchéité comprend une première face **(71)** destinée à être dirigée vers le sol, cette première face **(71)** intégrant au moins une première nervure **(72)** longitudinale.

4. Système selon la revendication précédente, **caractérisé en ce que la** bande **(7)** d'adhérence et d'étanchéité comprend une deuxième face **(73)** opposée à la première face **(71),** cette deuxième face **(73)** intégrant au moins une deuxième nervure **(74)** longitudinale.

5. Système selon l'une quelconque des revendications précédentes, **caractérisé en ce que** la largeur de la paroi **(1)** de fond, mesurée suivant un axe sensiblement perpendiculaire à la première paroi **(3)** latérale, est sensiblement égale à une fois et demi la hauteur du sac **(10)** mesurée suivant un axe sensiblement perpendiculaire à la paroi **(1)** de fond.

6. Système selon l'une quelconque des revendications précédentes, **caractérisé en ce que** le sac **(10)** est pourvu d'un raidisseur **(11)** comprenant une pluralité de tiges assemblées entre eux correspondants à des arêtes du sac **(10).**

7. Système selon l'une quelconque des revendications précédentes, **caractérisé en ce qu'**au moins ladite première paroi **(3)** latérale est réalisée en tissu étanche imputrescible enduit de polyuréthane ou de PVC.

8. Système selon l'une quelconque des revendications précédentes, **caractérisé en ce que** la première paroi **(3)** latérale est courbe.

9. Système selon l'une quelconque des revendications précédentes, **caractérisé en ce que** la première paroi **(3)** latérale est courbe à concavité tournée vers l'extérieur du sac **(10)** à sa partie **(31)** centrale reliant la paroi **(1)** de fond et l'ouverture **(2)** de remplissage, et à concavité tournée vers l'intérieur du sac **(10)** à ses bords **(32, 33)** de part et d'autre de ladite partie **(31)** centrale de la première paroi **(3)** latérale.

10. Système selon l'une quelconque des revendications précédentes, **caractérisé en ce que** ledit angle aigu est compris entre 45 et 75 degrés, entre 50 et 70 degrés, ou entre 55 et 65 degrés.
